# FASCICULE DE BREVET EUROPEEN

(11) **EP 2 126 465 B1**
(45) Date de publication et mention de la délivrance du brevet: **12.01.2011**
(21) Numéro de dépôt: 08716680.7
(22) Date de dépôt: 22.03.2008
(51) Int. Cl.: F21V 15/01, F21V 7/00, F21V 7/09, F21S 4/00

(54) **LUMINAIRE ASYMÉTRIQUE POLYVALENT**
VIELSEITIGE ASYMMETRISCHE LEUCHTE
VERSATILE ASYMMETRIC LIGHT FIXTURE

(30) Priorité: 28.03.2007 CH 5012007
(43) Date de publication de la demande: 02.12.2009
(73) Titulaire: Agabekov S.A., 1222 Vésenaznaz (CH)
(72) Inventeur: AGABEKOV, Youri, CH-1222 Vésenaz (CH)
(74) Mandataire: Dietlin, Henri
(86) Numéro de dépôt international: PCT/EP2008/002320
(87) Numéro de publication internationale: WO 2008/125183

(56) Documents cités:
- EP-A- 0 652 398
- US-A- 3 069 537
- US-A- 3 361 289
- US-A- 5 032 958
- US-A- 5 530 628
- US-A1- 2005 180 135
- US-A1- 2005 213 336

## Description

### Domaine technique

L'invention a pour objet un luminaire asymétrique polyvalent réalisé à partir d'un profilé extrudé coupé à la dimension désirée.

### Etat de la technique

Le luminaire selon l'invention est destiné à former une rampe d'éclairage qui pourra être utilisée horizontalement ou verticalement. La déposante a déjà développé un grand nombre de rampes d'éclairage d'alimentation électrique décrites dans les brevets européens n° EP0375623, EP0516578 et EP0652398. Ces rampes d'éclairage peuvent contenir des tubes néon d'une certaine longueur ou une succession d'ampoules disposées le long de deux bandes conductrices superposées présentant une succession de paires de contacts électriques permettant de retenir les ampoules. La rampe d'éclairage ou le luminaire peut être réalisé à partir d'un profilé allant préférablement jusqu'à six mètres de longueur et coupé selon les besoins. Les bandes conductrices portant les ampoules seront avantageusement glissées dans des rails s'étendant sur toute la longueur du profilé et faisant partie de celui-ci. Dans les brevets mentionnés ci-dessus, l'éclairage réalisé par les tubes néon ou par la succession d'ampoules est un éclairage perpendiculaire par rapport à l'ouverture du luminaire, c'est à dire que le faisceau lumineux sortant du luminaire est symétrique par rapport à celui-ci. Il existe cependant sur le marché des luminaires réalisés à partir d'un profilé extrudé permettant de diriger un faisceau lumineux asymétrique au moyen de réflecteurs judicieusement disposés dans le bâti du luminaire. Ces types de luminaire ne donnent cependant pas des résultats très satisfaisants étant entendu qu'ils ne permettent pas de concentrer le faisceau lumineux à l'endroit où celui-ci est désiré. D'autre part, ils sont de conception relativement compliquée, et nécessitent des pièces additionnelles permettant de disposer les réflecteurs de manière adéquate.

Un exemple de ce type de luminaire est décrit dans le brevet US 5,032,958.

La demande de brevet publiée sous le numéro JP 2000-348507 décrit un autre type de luminaire projetant un faisceau lumineux asymétrique dans lequel un réflecteur parabolique, formé d'une seule pièce, est disposé à l'intérieur d'un bâti sensiblement parallélépipédique. Toutefois, l'assemblage d'un tel luminaire se révèle délicat, non seulement du point de vue du montage du réflecteur dans le bâti, mais également pour la mise en place des éléments éclairants après le montage du réflecteur.

### Divulgation de l'invention

Le but de la présente invention est de proposer un luminaire réalisé à partir d'un profilé extrudé qui soit d'une conception et d'une fabrication simples et qui ne requiert pas obligatoirement l'adjonction et le positionnement de réflecteur additionnel. Avantageusement, des éléments réflecteurs seront selon l'invention constitués à partir des parois mêmes de la structure extrudée.

La rampe d'éclairage ou le luminaire est réalisé à partir d'un profilé extrudé coupé à la dimension désirée par l'utilisateur et comprend une enveloppe extérieure présentant un volume intérieur prédéfini communiquant avec l'extérieur au moyen d'une ouverture et dans laquelle est logé au moins un réflecteur définissant, en coupe, au moins une portion d'une ellipse ou d'une parabole placée de manière asymétrique dans le volume intérieur. Le luminaire selon l'invention est caractérisé par le fait que le réflecteur est défini par au moins deux parois intérieures formées directement avec l'enveloppe extérieure lors de l'extrusion du profilé. En outre, ces parois intérieures sont disjointes dans la région du sommet de l'ellipse ou de la parabole pour rendre accessibles des moyens de fixation destinés à recevoir un ou des éléments d'éclairage.

De manière préférée, l'ellipse ou la parabole peut présenter un grand axe formant un angle d'approximativement trente à soixante degrés par rapport au plan de l'ouverture de l'enveloppe, plus préférablement d'approximativement quarante-cinq degrés.

L'invention a également pour objet le profilé destiné à la réalisation de luminaire avec son rail de fixation des éléments d'éclairage placé au dessus du sommet de l'ellipse ou de la parabole, le profilé pouvant être éloxé au naturel ou en couleur.

Selon un mode d'exécution préféré, les moyens de fixation du ou des éléments d'éclairage consistent en un rail longitudinal placé à proximité du fond de l'enveloppe, au dessus du sommet de l'ellipse ou de la parabole.

Les éléments d'éclairage peuvent comprendre une bande d'alimentation formée de deux conducteurs plats isolés alimentant une succession de contacts électriques supportant des ampoules fixées sur la bande, cette dernière étant glissée dans le rail longitudinal.

Les éléments d'éclairage peuvent comprendre au moins un tube fluorescent maintenu à ses extrémités par des douilles dont les supports sont glissés dans le rail longitudinal.

Les parois intérieures peuvent présenter au fond de l'enveloppe des rainures longitudinales aptes à recevoir un réflecteur dont la configuration est agencée de manière à former et à fermer le sommet de l'ellipse ou de la parabole.

Le réflecteur pourra présenter sur toute sa longueur une succession de perforations destinées à recevoir et être traversées par des contacts électriques de la bande d'alimentation des ampoules.

Les parois intérieures s'ouvrant vers l'extérieur, du côté de l'enveloppe opposé au fond, pourront présenter des rainures longitudinales aptes à recevoir un filtre, une grille ou un verre acrylique fermant l'enveloppe.

L'enveloppe du profilé pourra être de forme parallélépipédique et présenter sur ses faces latérales des rainures destinées à recevoir des éléments de fixation du luminaire sur une paroi, un plafonnier ou dans une structure encastrée.

Finalement, les ampoules fixées sur la bande conductrice pourront être des ampoules navettes à incandescence, des ampoules XENON ou des LED.

### Brève description des dessins

Le dessin représente, à titre d'exemple, deux modes d'exécution ainsi que des variantes du luminaire selon l'invention.

Dans le dessin:
- la fig. 1 est une vue en perspective du luminaire réalisé à partir d'un profilé extrudé,
- la fig. 2 est une coupe du luminaire de la fig. 1 celui-ci ayant été placé contre une paroi au dessus d'un miroir et comprenant un tube néon.
- La fig. 3 est une coupe du luminaire de la fig. 1, le luminaire étant placé de manière à être encastré dans une ouverture correspondante réalisée dans un faux plafond,
- La fig. 4 est une vue en perspective de dessus du réflecteur introduit dans le luminaire et destiné à former et à fermer le sommet de l'ellipse ou de la parabole réalisée par les deux parois intérieures du luminaire,
- La fig. 5 est une vue semblable à celle de la fig. 4 montrant le réflecteur traversé par des bornes de fixation et d'alimentation des ampoules montées dans le luminaire.

### Mode(s) de réalisation de l'invention

Le luminaire représenté dans les figures 1, 2 et 3 du dessin est réalisé à partir d'un profilé extrudé 1 présentant quatre faces latérales 2, 3, 4 et 5 définissant une enveloppe extérieure. La face supérieure 2, de même que les faces latérales 3 et 4 présentent des rainures 6, 7 et 8 qui permettront comme expliqué plus loin de fixer le profilé contre un mur, un plafond ou dans une structure encastrée destinée à lui servir de logement. Les quatre faces latérales 2, 3, 4 et 5 du profilé 1 se présentent sous la forme d'un parallélépipède rectangle qui peut être fermé à ses extrémités par une plaque 9 comme représenté dans la fig. 1 au moyen des vis d'extrémité 10. Les vis d'extrémité sont introduites dans des logements 11 s'étendant sur toute la longueur du profilé 1.

Les rainures 6, 7 et 8 permettront de fixer ou de maintenir le profilé contre un mur, un plafond ou à l'intérieur d'une structure comme représenté dans la fig.3. Une ouverture 12 est prévue sur une bonne partie de la face inférieure 5, de manière à libérer une grande partie de ladite face 5 et permettre au faisceau lumineux engendré depuis le volume intérieur de l'enveloppe du luminaire de sortir de la structure. A l'endroit de l'ouverture 12, le luminaire présentera des rainures 13 et 14 permettant de glisser un filtre, une grille ou un verre acrylique 15 (fig. 2 et 3). L'ouverture 12 est adjacente à deux parois intérieures 16 et 17 s'étendant dans le volume intérieur de l'enveloppe et définissant en coupe une portion d'ellipse ou de parabole. Les parois intérieures 16 et 17 sont disjointes dans la région du sommet de l'ellipse ou de la parabole et présentent préférablement, dans cette région, des rainures 18, 19 destinées à recevoir un réflecteur 20, de forme arrondie, destiné à fermer le sommet de l'ellipse ou de la parabole. Comme représenté dans les figures du dessin, le réflecteur 20 forme avec les parois intérieures 16 et 17 du profilé une ellipse ou une parabole qui s'ouvrira vers l'ouverture 12 sur la face inférieure 5 du luminaire 1.

On remarque que la parabole ou l'ellipse formée par les parois intérieures 16, 17 et le réflecteur 20 présente un grand axe qui forme un angle d'approximativement quarante cinq degrés par rapport au plan de l'ouverture. Il est évident pour l'homme du métier que suivant l'utilisation que l'on entend faire du luminaire, l'axe de l'ellipse ou de la parabole peut varier dans une fourchette de trente à soixante degrés par rapport à l'horizontale ou par rapport au plan de l'ouverture du profilé 1.

Le profilé extrudé 1 est réalisé de préférence en métal, par exemple en aluminium et pourra être extrudé et éloxé au naturel ou en couleur, ou encore en blanc. Il se présentera sous la forme d'une structure allongée d'une longueur allant jusqu'à six mètres déterminée par des exigences de transport et pourra être coupé par l'utilisateur selon les dimensions désirées. Comme visible sur la fig. 1 il pourra être fermé à ses extrémités par des plaques 9 au moyen des vis 10.

Dans la fig. 2, le luminaire est appliqué contre un mur 30, de manière à surmonter un miroir 31 représenté dans la fig. 2. Le profilé pourra être glissé dans un rail non représenté fixé préalablement contre le mur 30, si cela est possible. Alternativement, le profilé 1 pourra être fixé au mur au moyen d'un support non représenté fixé au mur 30 et fixé par exemple dans la rainure 7.

Un exemple de fixation du profilé 1 est représenté dans la fig. 3, où des pattes de fixation 32 se présentant chacune sous la forme d'un L sont préalablement fixées contre le luminaire au moyen des vis 33 et des écrous 34. Les supports 32 s'appuient sur la partie intérieure d'un faux plafond 35 après qu'une ouverture ait été pratiquée dans le faux plafond et que le luminaire ait été introduit dans le sens vertical pour subir ensuite une rotation de quatre-vingt dix degrés à l'intérieur de l'ouverture et prendre la position représentée dans la fig.3.

Le réflecteur 20 présentera une longueur sensiblement égale à la longueur du profilé et sera introduit dans les rainures 18 et 19 placées aux sommets des parois intérieures 16 et 17 du profilé. Comme représenté dans la fig. 2, le profilé 1 sera utilisé en liaison avec un ou plusieurs tubes fluorescents 22 maintenus à leurs extrémités par des douilles montées sur des supports 23, eux-mêmes glissés dans un rail 24 s'étendant à l'intérieur du profilé 1, au-dessus du réflecteur 20. Si plusieurs néons sont utilisés dans le même profilé, il est évident que des perforations permettant' de passer les supports 23 devront être prévues dans le réflecteur 20.

Dans le mode d'exécution des fig. 3, 4 et 5, les éléments d'éclairage destinés à être utilisés dans le profilé 1 sont disposés sur une bande d'alimentation 25 formée de deux conducteurs plats isolés en aimantant une succession de contacts électriques 26 supportant des ampoules 27 fixées sur la bande, le tout étant glissé dans la rainure longitudinale 24. Dans ce cas, le réflecteur 20 présentera une succession de paires de perforations 28 destinées à recevoir les contacts 26 qui sont préalablement introduits par le dessous sur le réflecteur 20, les bandes d'alimentation 25 étant appliquées contre le dessous du réflecteur 20. Le tout est ensuite glissé dans les rainures 18, 19 des parois intérieures 16 et 17 du profilé, les bandes conductrices étant introduites dans la rainure 24 après que le réflecteur 20 ait subit une rotation par rapport aux bandes conductrices 25. Dès que les bandes conductrices 25 avec les contacts 26 auront été glissés avec le réflecteur 20 dans les rainures 18, 19 et 24, les lampes 27 pourront être mises en place et elles se trouveront alors au dessous du réflecteur, de manière à ce que les lampes soient disposées sur le grand axe de l'ellipse ou de la parabole dans une position adjacente au réflecteur 20 correspondant sensiblement au foyer de l'ellipse ou de la parabole.

Dans le cas représenté dans la fig.2 où un luminaire de quatre vingt watts est placé à environ deux mètres de hauteur, l'éclairage obtenu à une distance de soixante centimètres de la paroi sera de cent soixante lux à dix centimètres du réflecteur, mille huit cents lux à cinquante centimètres du réflecteur (position correspondant approximativement à la tête d'une personne debout), mille lux à un mètre au dessous du réflecteur et six cent trente lux à un mètre cinquante du réflecteur. Une personne debout à soixante centimètres d'éloignement par rapport au réflecteur sera ainsi parfaitement éclairée. De même, toujours à soixante centimètres d'un miroir, on aura avec un luminaire fluorescent T5 de quatre vingt watts à deux mille sept cents degrés Kelvin, le luminaire étant placé à vingt centimètres du miroir et à deux mètres environ au dessus, un éclairage de trois cent soixante lux à dix centimètres du luminaire, mille six cents lux à cinquante centimètres, mille deux cents lux à un mètre et sept cent vingt lux à un mètre cinquante au dessous du luminaire.

Dans le cas où l'on utilise le luminaire muni d'un tube fluorescent T5 de quatre vingt watts, deux mille sept cents degrés Kelvin, utilisé pour éclairer une paroi, le luminaire étant placé à environ deux mètre quarante de hauteur et éloigné du mur de quatre vingt centimètres, on aura contre la paroi un éclairage de trois cent vingt lux à dix centimètres au dessous du luminaire, huit cent trente lux à cinquante centimètres au dessous du luminaire, six cent quatre vingt lux à un mètre au dessous du luminaire, quatre cent vingt lux à cent cinquante centimètres et cent quatre vingt lux à deux cents centimètres. On remarque avec les deux exemples mentionnés ci-dessus que le luminaire peut être utilisé soit en éclairage direct, soit en éclairage indirect contre une paroi pour obtenir une luminosité tout à fait satisfaisante avec une lampe de seulement quatre vingt watts. Les parois 16 et 17 et le réflecteur permettent de diriger un faisceau lumineux d'une manière extrêmement efficace.

Le luminaire sera avantageusement réalisé dans un aluminium éloxé naturel pour un éclairage lèche-mur ou un éclairage direct sur une personne par exemple dans une salle de bains.

Comme mentionné plus haut la paroi inférieure 5 du luminaire présente des encoches 13 et 14 permettant de monter un filtre, une grille et/ou un verre acrylique fermant l'enveloppe du luminaire. Les ampoules utilisées et fixées sur la borne conductrice sont des ampoules navettes à incandescence, des ampoules XENON ou des LED. Alternativement les luminaires peuvent être équipés de tubes néon de tout type.

Finalement les éléments d'éclairage seront placés sur l'axe de l'ellipse ou de la parabole entre une position très rapprochée par rapport au sommet du réflecteur et le foyer de l'ellipse ou de la parabole.

## Revendications

1. Luminaire asymétrique polyvalent réalisé à partir d'un profilé extrudé comprenant une enveloppe extérieure (1) présentant un volume intérieur prédéfini communiquant avec l'extérieur de l'enveloppe au moyen d'une ouverture (12) et dans laquelle est logé au moins un réflecteur (16, 17) définissant, en coupe, au moins une portion d'une ellipse ou d'une parabole placée de manière asymétrique dans ledit volume intérieur, **caractérisé en ce que** ledit réflecteur est défini par au moins deux parois intérieures (16, 17) formées directement avec ladite enveloppe extérieure lors de l'extrusion dudit profilé, lesdites deux parois intérieures étant disjointes dans la région du sommet de l'ellipse ou de la parabole pour rendre accessibles des moyens de fixation (24) destinés à recevoir un ou des éléments d'éclairage (22, 23; 25, 26, 27).

2. Luminaire selon la revendication 1, **caractérisé en ce que** l'ellipse ou la parabole présente un grand axe formant un angle d'approximativement trente à soixante degrés par rapport au plan de ladite ouverture (12).

3. Luminaire selon la revendication 1, **caractérisé en ce que** l'ellipse ou la parabole présente un grand axe formant un angle d'approximativement quarante cinq degrés par rapport au plan de ladite ouverture (12).

4. Luminaire selon la revendication 1, **caractérisé en ce que** lesdits moyens de fixation du ou des éléments d'éclairage (22, 23; 25, 26, 27) comprennent un rail longitudinal (24) placé au fond du volume intérieur de ladite enveloppe extérieure (1), à proximité du sommet de l'ellipse ou de la parabole.

5. Luminaire selon la revendication 4, **caractérisé en ce que** les éléments d'éclairage comprennent une bande d'alimentation (25) formée de deux conducteurs plats isolés alimentant une succession de contacts électriques (26) supportant des ampoules (27) fixées sur ladite bande d'alimentation (25), cette dernière étant glissée dans ledit rail longitudinal (24).

6. Luminaire selon la revendication 4, **caractérisé en ce que** lesdits éléments d'éclairage comprennent au moins un tube fluorescent (22) maintenu à ses extrémités par des douilles dont des supports (23) sont glissés dans ledit rail longitudinal (24).

7. Luminaire selon la revendication 1, **caractérisé en ce que** lesdites parois intérieures (16, 17) présentent au fond du volume intérieur de ladite enveloppe extérieure (1) des rainures longitudinales (18, 19) aptes à recevoir un réflecteur (20) dont la configuration est agencée de manière à former et à fermer le sommet de l'ellipse ou de la parabole.

8. Luminaire selon les revendication 5 et 7, **caractérisé en ce que** le réflecteur (20) présente, suivant sa longueur, une succession de perforations (28) destinées à recevoir et être traversées par des contacts électriques (26) de ladite bande d'alimentation (25) des ampoules (27).

9. Luminaire selon la revendication 1, **caractérisé en ce que** lesdites parois intérieures (16, 17) présentent, dans la région de ladite ouverture (12), des rainures longitudinales (13,14) aptes à recevoir un filtre, une grille ou un verre acrylique (15) destiné à fermer ladite enveloppe extérieure (1).

10. Luminaire selon la revendication 1, **caractérisé en ce que** ladite enveloppe extérieure (1) est sensiblement de forme parallélépipédique et comprend au moins une face extérieure présentant au moins une rainure (6, 7, 8) destinée à recevoir des éléments de fixation (32) du luminaire sur une paroi, un plafond ou dans une structure encastrée.

11. Luminaire selon la revendication 5, **caractérisé en ce que** lesdites ampoules (27) sont des ampoules navettes à incandescence, des ampoules XENON ou des LED.

12. Profilé extrudé, destiné à la réalisation du luminaire selon la revendication 1, comprenant une enveloppe extérieure (1) présentant un volume intérieur prédéfini communiquant avec l'extérieur de l'enveloppe au moyen d'une ouverture (12) et dans laquelle est logé au moins un réflecteur (16, 17) définissant, en coupe, au moins une portion d'une ellipse ou d'une parabole placée de manière asymétrique dans ledit volume intérieur, ledit réflecteur étant défini par au moins deux parois intérieures (16, 17) formées directement avec ladite enveloppe extérieure lors de l'extrusion dudit profilé, lesdites deux parois intérieures étant disjointes dans la région du sommet de l'ellipse ou de la parabole pour rendre accessibles des moyens de fixation (24) destinés à recevoir un ou des éléments d'éclairage (22, 23; 25, 26, 27), ledit profilé présentant un rail de fixation desdits éléments d'éclairage placé au-dessus dudit sommet de l'ellipse ou de la parabole.

## Claims

1. A multi-purpose asymmetrical luminary made from an extruded profile comprising an outer casing (1) having a predefined interior volume communicating with the outside of the casing by means of an aperture (I2) and in which is housed at least one reflector (16, 17) defining, sectionally, at least one portion of an ellipse or of a parabola asymmetrically placed in said interior volume, **characterized in that** said reflector is defined by at least two interior walls (16, 17) directly formed with said outer casing during the extrusion of said profile, said two interior walls being disconnected in the region of the apex of the ellipse or of the parabola in order to make attachment means (24) accessible, intended to receive one or more lighting elements (22, 23; 25, 26, 27).

2. The luminary according to claim 1, **characterized in that** the ellipse or the parabola has a major axis forming an angle of approximately thirty to sixty degrees relatively to the plane of said aperture (12).

3. The luminary according to claim 1, **characterized in that** the ellipse or the parabola has a major axis forming an angle of approximately forty five degrees relatively to the plane of the said aperture (12).

4. The luminary according to claim 1, **characterized in that** said attachment means of the lighting element (s) (22, 23; 25, 26, 27) comprise a longitudinal rail (24) placed at the bottom of the interior volume of said outer casing (1), in proximity to the apex of the ellipse or of the parabola.

5. The luminary according to claim 4, **characterized in that** the lighting elements comprise a power supply strip (25) formed with two insulated flat conductors powering a succession of electric contacts (26) supporting bulbs (27) attached on said power supply strip 25), the latter being slipped into said longitudinal rail (24).

6. The luminary according to claim 4, **characterized in that** said lighting elements comprise at least one fluorescent tube (22) maintained at its ends by sockets, supports (23) of which are slipped into said longitudinal rail (24).

7. The luminary according to claim 1, **characterized in that** said interior walls (16, 17) have at the bottom of the lower volume of said outer casing (1), longitudinal grooves (18, 19) capable of receiving a reflector (20), the configuration of which is arranged so as to form and close the apex of the ellipse or of the parabola.

8. The luminary according to claims 5 and 7, **characterized in that** the reflector (20) has, along its length, a succession of perforations (28) intended to receive and be crossed by electric contacts (26) of said strip (25) for powering the bulbs (27).

9. The luminary according to claim 1, **characterized in that** said interior walls (16, 17) have, in the region of said aperture (12), longitudinal grooves 13, 14) capable of receiving a filter, a grid or an acrylic glass (15) intended to close said outer casing (1).

10. The luminary according to claim 1, **characterized in that** said outer envelope (I) is substantially of a parallelepipedal shape and comprises at least one outer face having at least one groove (6, 7, 8) intended to receive elements (32) for attaching the luminary on a wall, a ceiling or in a built-in structure.

11. The luminary according to claim 5, **characterized in that** said bulbs (27) are shuttle incandescent bulbs, xenon bulbs or LEDs.

12. An extruded profile, intended for making the luminary according to claim 1, comprising an outer casing (1) having a predefined interior volume communicating with the outside of the casing by means of an aperture (12) and in which is housed at least one reflector (16, 17) defining, sectionally, at least one portion of an ellipse or of a parabola placed asymmetrically in said interior volume, said reflector being defined by at least two interior walls (16, 17) directly formed with said outer casing during the extrusion of said profile, said two interior walls being disconnected in the region of the apex of the ellipse or of the parabola in order to make attachment means (24) accessible intended for receiving lighting element (s) (22, 23; 25, 26, 27), said profile having a rail for attaching said lighting elements, placed above said apex of the ellipse or of the parabola.

## Patentansprüche

1. Vielseitige asymmetrische Leuchte, hergestellt aus einem Strangprofil, die aus einer Außenhülle (1) mit vorher festgelegtem Innenvolumen besteht, welche mit Hilfe einer Öffnung (12) mit der Außenseite der Hülle kommuniziert, und in der mindestens ein Reflektor (16, 17) gelagert ist, der im Querschnitt mindestens einen Teil einer Ellipse oder einer Parabel, die asymmetrisch im Innenvolumen platziert ist, definiert, **gekennzeichnet dadurch, dass** der Reflektor durch mindestens zwei Innenwände (16, 17), die beim Extrudieren des Profils direkt mit der Außenhülle gebildet werden, definiert wird, wobei die beiden Innenwände im Bereich des Scheitelpunkts der Ellipse oder der Parabel voneinander getrennt sind, damit die Befestigungsmittel (24), die für die Aufnahme eines oder mehrerer Beleuchtungskörper (22, 23, 25, 26, 27) bestimmt sind, zugänglich gemacht werden.

2. Leuchte nach Anspruch 1, **gekennzeichnet dadurch, dass** die Ellipse oder Parabel eine große Achse aufweist, die einen Winkel von etwa dreißig bis sechzig Grad zur Fläche der Öffnung (12) bildet.

3. Leuchte nach Anspruch 1, **gekennzeichnet dadurch, dass** die Ellipse oder die Parabel eine große Achse aufweist, die einen Winkel von etwa fünfundvierzig Grad zur Fläche der Öffnung (12) bildet.

4. Leuchte nach Anspruch 1, **gekennzeichnet dadurch, dass** die Befestigungsmittel oder Beleuchtungskörper (22, 23, 25, 26, 27) eine Längsschiene (24) enthalten, die am Boden des Innenvolumens der Außenhülle (I), in der Nähe des Scheitelpunkts der Ellipse oder der Parabel angebracht ist.

5. Leuchte nach Anspruch 4, **gekennzeichnet dadurch, dass** die Beleuchtungskörper ein Versorgungsband (25) aus zwei Flachleitern enthalten, das eine Folge von elektrischen Kontakten (26) versorgt, die die Glühbirnen (27), welche auf dem genannten Versorgungsband (25) befestigt sind, tragen, wobei dieses Band auf die Längsschiene (24) geschoben ist.

6. Leuchte nach Anspruch 4, **gekennzeichnet dadurch, dass** die Beleuchtungskörper mindestens eine Leuchtstoffröhre (22) enthalten, die an ihren Enden von Fassungen getragen werden, deren Halter (23) auf die Längsschiene (24) geschoben sind.

7. Leuchte nach Anspruch 1, **gekennzeichnet dadurch, dass** die Innenwände (16, 17) am Boden des Innenvolumens der Außenhülle (I) Längsrillen (18, 19) aufweisen, die für die Aufnahme eines Reflektors (20) geeignet sind, dessen Konfiguration so ausgelegt ist, dass er den Scheitelpunkt der Ellipse oder der Parabel bildet und schließt.

8. Leuchte nach den Ansprüchen 5 und 7, **gekennzeichnet dadurch, dass** der Reflektor (20) der Länge nach eine Reihe von Bohrungen (28) aufweist, die dazu bestimmt sind, elektrische Kontakte (26) des Versorgungsbandes (25) der Glühbirnen aufzunehmen und von diesen durchdrungen zu werden.

9. Leuchte nach Anspruch 1, **gekennzeichnet dadurch, dass** die Innenwände (16, 17) im Bereich der Öffnung (12) Längsrillen (13, 14) aufweisen, die dazu geeignet sind, einen Filter, ein Gitter oder ein Acrylglas (15) aufzunehmen, das die Außenhülle (I) schließen soll.

10. Leuchte gemäß Anspruch 1, **gekennzeichnet dadurch, dass** die Außenhülle (I) eine leichte parallelepipedische Form aufweist und mindestens aus einer Außenseite besteht, die mindestens eine Rille (6, 7, 8) aufweist, welche dazu bestimmt ist, die Beleuchtungskörper (32) der Leuchte an einer Wand, einem Boden oder in einer eingefassten Struktur aufzunehmen.

11. Leuchte nach Anspruch 5, **gekennzeichnet dadurch, dass** die Glühbirnen (27) Soffittenlampen, XENON-Lampen oder LEDs sind.

12. Strangprofil, bestimmt für die Ausführung einer Leuchte nach Anspruch 1, bestehend aus einer Außenhülle (1) mit vorher festgelegtem Innenvolumen besteht, welche mit Hilfe einer Öffnung (12) mit der Außenseite der Hülle kommuniziert, und in der mindestens ein Reflektor (16, 17) gelagert ist, der im Querschnitt mindestens einen Teil einer Ellipse oder einer Parabel, die asymmetrisch im Innenvolumen platziert ist, definiert, **gekennzeichnet dadurch, dass** der Reflektor durch mindestens zwei Innenwände (16, 17), die beim Extrudieren des Profils direkt mit der Außenhülle gebildet werden, definiert wird, wobei die beiden Innenwände im Bereich des Scheitelpunkts der Ellipse oder der Parabel voneinander getrennt sind, damit die Befestigungsmittel (24), die für die Aufnahme eines oder mehrerer Beleuchtungskörper (22, 23, 25, 26, 27) bestimmt sind, zugänglich gemacht werden. Das Profil weist eine Schiene zur Befestigung der Leuchtkörper auf, die oberhalb des Scheitelpunktes der Ellipse oder der Parabel platziert ist.
